# EUROPÄISCHE PATENTSCHRIFT

(11) **EP 0 056 105 B1**
(45) Veröffentlichungstag und Bekanntmachung des Hinweises auf die Patenterteilung: **15.01.1986**
(21) Anmeldenummer: 81109441.6
(22) Anmeldetag: 30.10.1981
(51) Int. Cl.: E04B 1/68, E04D 13/15

(54) **Vorrichtung zum Überbrücken der Fuge zwischen zwei Teilen eines Bauwerks**
Device for covering the joint between two construction parts
Dispositif pour recouvrir le joint entre deux parties d'une construction

(30) Priorität: 13.01.1981 DE 3100775
(43) Veröffentlichungstag der Anmeldung: 21.07.1982
(73) Patentinhaber: Schoop, Traugott, CH-5443 Niederrohrdorf (CH)
(72) Erfinder: Schoop, Traugott, CH-5443 Niederrohrdorf (CH)
(74) Vertreter: Lehmann, Klaus, Dipl.-Ing.

## Beschreibung

Die Erfindung betrifft eine Vorrichtung entsprechend dem Oberbegriff des Anspruchs 1 (H-A-596 407), also ein sogenanntes Dehnfugenelement oder Dilatationselement.

In der deutschen Patentanmeldung P 29 41 365.8, die nicht zum Stand der Technik rechnet, ist ebenso ein solches Element beschrieben, bei dem zur Halterung der Blechabdeckung an dem Kunstgummimittelstreifen ein Blechzwischenstreifen vorgesehen ist, der auf den Kunstgummimittelstreifen aufvulkanisiert ist und mit dem die Blechabdeckung an einzelnen hintereinanderliegenden Stellen verbunden ist. Der zur Halterung verwendete Blechzwischenstreifen stellt also ein zusätzliches Bauteil dar.

Die Blechabdeckung dient dazu, den Kunstgummimittelstreifen gegen Umwelteinflüsse aller Art zu schützen, beispielsweise gegen Hitze, Ultraviolettstrahlung, Ozon, Luftverunreinigungen, Staub oder größere Teile, die eine Beschädigung hervorrufen könnten.

Es besteht dabei die Notwendigkeit, die Vulkanisationsverbindung zwischen den Blechrandstreifen und dem Kunstgummimittelstreifen von Zeit zu Zeit auf Dichtheit zu überprüfen. Hierzu muß die Blechabdeckung abgenommen werden, um eine Sichtkontrolle oder Abschälkontrolle der Gummi-Metall-Verbindung vornehmen zu können.

Durch die Erfindung soll eine Vorrichtung geschaffen werden, mit der gleichzeitig zweierlei erreicht werden kann, nämlich einmal eine Möglichkeit zu schaffen, eine durchgehende Blechabdeckung von vornherein vor dem Verlegen in Vorfertigung anzubringen, so daß ein einheitliches komplettes Bauelement an die Baustelle geliefert werden kann, das an der Baustelle zusammen mit der Blechabdeckung als Ganzes je nach Bedarf gebogen oder abgekantet werden kann, und zum anderen gleichzeitig eine Möglichkeit zu schaffen, nach dem Verlegen des Elements die Blechabdeckung zu Kontrollzwecken jederzeit als Ganzes leicht abnehmen und wieder anbringen zu können, und zwar auch im abgebogenen oder abgekanteten Zustand des Elements bzw. der Blechabdeckung. Insgesamt werden also ein einfacher Aufbau, eine einfache und billige Herstellung und eine einfache Verarbeitung der Vorrichtung mit der Möglichkeit der jederzeitigen Überprüfung nach dem Verlegen angestrebt.

Erfindungsgemäss wird dies im wesentlichen dadurch erreicht, dass die Blechabdeckung durchgehend über die ganze Länge der Vorrichtung mit einer Breite, die wesentlich schmaler als der Bereich zwischen den Innenrändern der Blechrandstreifen ist, aufvulkanisiert ist.

Eine zusätzliche Halterung für die Blechabdeckung ist also nicht erforderlich. Die Blechabdeckung kann von vornherein bei der Herstellung der Vorrichtung aufgebracht werden. Die Vorrichtung kann an der Baustelle gemeinsam mit der Blechabdeckung als Ganzes abgebogen oder abgekantet werden, ohne dass sich die Blechabdeckung aufwölbt oder abhebt. Gleichzeitig besteht jedoch die Möglichkeit, auch nach dem Verlegen und auch im abgebogenen Zustand die Blechabdeckung zu Kontrollzwecken jederzeit leicht abzunehmen und wieder anzubringen. Dies kann z.B. durch gezieltes Erwärmen der Blechabdeckung im Vulkanisationsbereich längs des Mittelstreifens erfolgen, wodurch sich die Blechabdeckung vom Mittelstreifen löst. Die eigentliche Vorrichtung wird also nicht ausgebaut. Nach Überprüfung der Vorrichtung kann die Blechabdeckung anschliessend wieder aufvulkanisiert oder in anderer Weise befestigt werden.

Besonders vorteilhaft ist es hierbei, dass die Breite des Vulkanisationsbereichs im Vergleich zu der Breite des Kunstgummimittelstreifens zwischen den Blechrandstreifen sehr schmal ist. Die zwischen dem Vulkanisationsbereich und den Blechrandstreifen verbleibenden Teile des Kunstgummimittelstreifens bleiben dann für die von der Vorrichtung aufzunehmenden Schrumpf-und Dehnungsbewegungen frei beweglich.

Für die Aufnahme dieser infolge von Temperaturunterschieden entstehenden Bewegungen ist es nach Anspruch 2 vorteilhaft, wenn der Kunstgummimittelstreifen in denjenigen Bereichen, in denen er mit den Blechteilen (Blechrandstreifen und Blechabdeckung) vulkanisiert ist, d.h. also im Mittelbereich und in seinen den Blechrandstreifen benachbarten Bereichen, dicker und in seinen dazwischen liegenden, nicht mit Blech vulkanisierten Bereichen dünner ausgebildet ist. Die dünneren Bereiche nehmen dann vorwiegend die Dilatationsbewegungen auf.

In Weiterbildung der Erfindung gemäß Anspruch 3 genügt es, wenn der Kunstgummimittelstreifen an die Unterseite der Innenränder der Blechrandstreifen sowie an deren Innenkanten anvulkanisiert ist. Im Bereich unter der Blechabdeckung ist dann die Oberseite des Mittelstreifens mit der Oberseite der beiden Blechrandstreifen bündig. Hierdurch ergibt sich nicht nur eine flache niedrige Bauform, sondern es ist auch die Gefahr vermieden, daß sich der Kunstgummimittelstreifen von den Blechrandstreifen ablösen oder abschälen kann, weil der Kunstgummi von der Unterseite der Blechrandstreifen um deren Innenkante herumgezogen ist. Die flache Bauform erleichtert gleichzeitig das Abkanten der Vorrichtung.

Gemäß Anspruch 4 läßt sich erreichen, daß die Vorrichtung mit der Blechabdeckung an der Oberseite im wesentlichen eben ist, was nicht nur ästhetisch von Vorteil ist, sondern auch Hindernisse beseitigt, die z. B. beim Begehen eines Flachdachs stören würden. Auch hierbei hat die Vorrichtung insgesamt eine niedrige Bauhöhe.

Insgesamt sind also durch die Erfindung der Aufbau und die Herstellung der Vorrichtung vereinfacht. Die Metallteile müssen jeweils nur auf einer Fläche geschliffen werden, nämlich die Blechrandstreifen an der Unterseite an ihrem Randbereich, an dem der Mittelstreifen anvulkanisiert wird, und das Abdeckblech ebenfalls an seiner Unterseite im Mittelbereich, mit dem es auf den Mittelstreifen aufvulkanisiert wird. Zur Herstellung der Vorrichtung muß außerdem nur ein Gummirohling vorbereitet und in die Vulkanisierpresse eingelegt werden.

Aus der DE-OS 25 31 695 oder der entsprechenden CH-PS 596 407, jeweils Figur 2, ist zwar eine Vorrichtung bekannt, bei der eine Blechabdeckung unmittelbar die Innenränder der beiden seitlichen Blechrandstreifen abdeckt, unter denen der gummielastische Mittelstreifen einseitig anvulkanisiert ist. Zwischen der Blechabdeckung und dem Mittelstreifen besteht jedoch im gesamten Mittelbereich und dort nur stellenweise eine Haftung, die dadurch erreicht wird, dass zwischen dem Mittelstreifen einerseits und den Blechrandstreifen und der Blechabdeckung andererseits eine Papierschicht eingelegt ist, die eine Lochung an den Stellen aufweist, an denen eine Haftung zwischen Blechabdeckung und Mittelstreifen erwünscht ist. Infolge dieser Ausbildung ist einerseits an den Haftungsstellen eine Dehnung des Kunstgummimittelstreifens quer zur Längsrichtung der Vorrichtung kaum möglich, und zum anderen ergibt sich beim Abbiegen oder Abkanten der Vorrichtung um eine quer zur Längsrichtung liegende Achse eine Verschiebung der Blechabdeckung gegenüber den übrigen Teilen der Vorrichtung, die zur Folge hat, dass die Blechabdeckung sich, je nach Biegerichtung, nach innen oder nach aussen aufwölbt oder durchbiegt. Hierdurch kann die Blechabdeckung an den Haftstellen von dem Kunstgummimittelstreifen abreissen. Die durch die Lochung im Papier gebildeten Haftstellen sind nach dem Verlegen des Dilatationselements von aussen nicht mehr erkennbar oder zugänglich, so dass ein Abnehmen der Blechabdeckung zu Kontrottzwecken erschwert und ein Wiederanbringen unmöglich ist. Nach Abnehmen der Blechabdeckung besteht auch keine Möglichkeit einer Kontrolle der Gummi-Metall-Verbindung, weil wegen der Papierzwischenlage keine Haftung an dem nach Abnehmen der Blechabdeckung freigelegten Rand zwischen Mittelstreifen und Blechrandstreifen besteht. Vielmehr befinden sich dort infolge der Papierzwischenlage Taschen, die sich seitlich unter die Blechrandstreifen erstrecken. Der außerhalb dieser Taschen liegende Vulkanisierungsbereich zwischen Gummi und Metall ist also selbst nach Abnehmen der Blechabdeckung nicht für eine Kontrolle zugänglich.

Die erwähnten Taschen sind auch aus einem anderen Grund nachteilig: Es können Sand, Schmutz und andere Fremdkörper in diese Taschen eindringen und sich durch die ständigen Dehnungsbewegungen in den Vulkanisierungsbereich zwischen Gummi und Metall einarbeiten, wodurch die Verbindung beschädigt werden kann, so daß die Gefahr eines Abschälens des Gummis vom Blechrandstreifen besteht. Diese Abschälgefahr ist bei der Erfindung vermieden, weil keine Taschen vorhanden sind. Auch ist bei der Erfindung die Blechabdeckung leichter durch gezieltes Erwärmen zu entfernen als nach dem zuletzt beschriebenen Stand der Technik.

Bei einer anderen Ausführungsform nach Fig. 1 der erwähnten DE-OS 25 31 695 oder CH-PS 596 407 liegt die Blechabdeckung nicht oberhalb der Blechrandstreifen, sondern sie ist unterhalb der Blechrandstreifen in seitliche Taschen zwischen den Blechrandstreifen und dem Kunstgummimittelstreifen eingefügt. Auch hier ist eine Papierzwischenlage vorgesehen, so daß der Aufbau und die Herstellung kompliziert sind. Darüberhinaus besteht die Gefahr, daß bei dieser Ausführung die Blechabdeckung beim Abkanten herausspringt, während andererseits nach Verlegen des Elements die Blechabdeckung praktisch Überhaupt nicht herauszunehmen oder zu entfernen ist. Wegen der seitlichen Taschen bestehen hier die gleichen Nachteile wie bei der zuvor beschriebenen bekannten Ausführungsform, nämlich Möglichkeit des Einarbeitens von Verunreinigungen und Abschälgefahr.

Ein Ausführungsbeispiel der Erfindung wird im folgenden anhand der Zeichnung beschrieben.

Fig. 1 zeigt schematisch eine perspektivische Endansicht der Vorrichtung, wobei der Kunstgummimittelstreifen bereits die endgültige, sich beim Vulkanisieren einstellende Querschnittsform hat und nur das Abdeckblech zur Verdeutlichung mit etwas Abstandoberhalb der Vorrichtung angeordnet ist.

Fig. 2 zeigt einen Querschnitt durch die Vorrichtung gemäß Fig. 1 im gebrauchsfertigen Zustand nach dem Vulkanisieren.

Die Vorrichtung (Dehnfugenelement, Dilatationselement) besteht aus einem Mittelstreifen 1 aus gummielastischem Material (Kunststoff, Gummi oder Kunstgummi, alles zusammengefaßt auch kurz als "Kunstgummi" bezeichnet), dessen seitliche Ränder1a jeweils einen Blechrandstreifen 3 untergreifen. Die seitlichen Ränder 1a des Mittelstreifens 1 sind an die Unterseite der inneren Randbereiche 3a der Blechrandstreifen 3 anvulkanisiert. Dabei sind die Randbereichela des Mittelstreifens 1 auch an die seitlichen Innenkanten 3b der Blechrandstreifen 3 anvulkanisiert. Die Vorrichtung dient beispielsweise zum Überbrücken einer Trennfuge an einem Bauwerk. Bei Ausbildung als Dilatationselement mit Bewegungsnullpunkt (DE-PS 1 709 019) kann die Vorrichtung zum Überbrücken einer Fuge zwischen Blechprofilen an Dachrändern eingesetzt werden. Der Kunstgummimittelstreifen 1 nimmt dabei jeweils in Form einer Dehnung oder Schrumpfung die sich infolge von Temperaturunterschieden ergebenden Bewegungen auf.

Für die beschriebenen Verwendungszwecke können an den äußeren Teilen 3c der Blechrandstreifen 3 nicht dargestellte Dacheindeckungsbahnen, beispielsweise aus Dachpappe, oder - bei einer scherenartig arbeitenden Vorrichtung mit Bewegungsnullpölkt-B!"'cllprofile einer Dachrandeinfassung befestigt werden. Bei Temperaturschwankungen verschieben sich die Blechrandstreifen 3 mit den daran befestigten Bauteilen. Infolgedessen nimmt der Kunstgummimittelstreifen 1 die Dehnungs- oder Schrumpfbewegungen der Bauteile auf, wobei der Mittelstreifen 1 wegen seiner Elastizität selbst schrumpft oder sich dehnt. Um eine Dehnung oder Schrumpfung bevorzugt nicht an den Vulkanisationsstellen sondern im Mittelbereich des Mittelstreifens 1 zu erzielen, sind dessen Randteile 1a dicker und sein Mittelteil zu beiden Seiten eines mittleren Bereichs 5, der eine später zu beschreibende Bedeutung hat, durch in Längsrichtung an der Unterseite verlaufende Vertiefungen in den Bereichen 1b dünner ausgebildet. Hierbei handelt es sich nur um eine bevorzugte Ausführungsform. Es sind auch andere Querschnittsgestaltungen des Mittelstreifens 1 möglich.

Die Randbereiche 1a des Mittelstreifens 1 sind um die Innenkanten 3b der Blechrandstreifen 3 herumgezogen, so daß die Oberseiten der Innenränder 3a der Blechrandstreifen 3 mit der Oberseite des Mittelstreifens 1 bündig sind und eine durchgehende flache Oberfläche bilden. Die, wie im folgenden beschrieben, auf den Mittelstreifen 1 aufgebrachte Blechabdeckung 9 kann im wesentlichen die gleiche Dicke oder Höhe wie die auf die Blechrandstreifen 3 aufzubringende Dacheindeckung haben, so daß sich im fertig eingebauten Zustand eine praktisch ebene Dachoberfläche ergibt.

Die Blechabdeckung 9, die die Innenränder 3a der Blechrandstreifen 3 übergreift und abdeckt, ist längs des Mittelbereichs 5 unmittelbar auf die Oberseite des Mittelstreifens 1 aufvulkanisiert, und zwar durchgehend über die ganze Länge der Vorrichtung. Die Breite des Vulkanisationsbereichs 5 ist wesentlich schmaler als die Breite des Kunstgummimittelstreifens zwischen den Blechrandstreifen 3. Zwischen den seitlichen Rändern der Blechabdeckung 9 und den Innenrändern 3a der Blechrandstreifen 3 besteht keine feste Verbindung, so daß bei der beschriebenen Bewegung der Vorrichtung eine Verschiebung der Blechrandstreifen 3 quer zu der Blechabdeckung 9 möglich ist.

Wie Fig. 2 zeigt, sind die Innenränder 3a der Blechrandstreifen 3 im Bereich unter der Blechabdeckung 9 gegenüber den äußeren Teilen 3c der Blechrandstreifen 3 etwa um die Blechstärke der Blechabdeckung 9 nach unten versetzt. Diese Ausbildung ergibt sich beim Pressen der Vorrichtung in der Vulkanisierform, wobei die Blechabdeckung 9 infolge des ausgeübten Drucks die Randbereiche 3a der Blechrandstreifen 3 in Richtung auf den Kunstgummimittelstreifen 1, also senkrecht zur Blechebene, abbiegt. Die Oberseite der äußeren Teile 3c der Blechrandstreifen 3 ist dann mit der Oberseite der Blechabdeckung 9 etwa bündig, während die Randbereiche 3a der Blechrandstreifen 3 sozusagen vertieft innerhalb des Kunstgummimittelstreifens 1 liegen. Damit erreicht man eine Bauform, deren obere Oberfläche praktisch eben ist. Trotzdem ist eine Querverschiebung der Blechrandstreifen 3 gegenüber der Blechabdeckung 9 möglich, wobei zu bedenken ist, daß die in Betracht kommenden Bewegungswege sehr klein sind.

Das fabrikmässig in ebenem Zustand vorgefertigte Dehnfugenelement oder Dilatationselement gelangt als Ganzes mit der Blechabdeckung zur Baustelle und kann dort je nach Bedarf beispielsweise zum Überbrücken von Bauwerksfugen verwendet werden. Es kann auch quer zu seiner Längsrichtung mehrfach abgekantet werden, was wegen der geringen Gesamtbauhöhe leicht möglich ist. Das Element kann auch in Form einer Rinne verlegt werden, wobei das Abbiegen zur Bildung der Rinnenform quer zur Längsrichtung des Elements erfolgt. Die erfindungsgemässe Vorrichtung kann mit besonderem Vorteil auch als scherenartig arbeitendes Dilatationselement mit Bewegungsnullpunkt (nach Art einer Stimmgabel) zum Überbrücken der Fuge zwischen den Enden von Dachrandprofilen aus Blech eingesetzt werden (DE-PS 1 709 019). In allen Fällen läßt sich die gesamte Breite des Kunstgummimittelstreifens 1 zwischen den Innenrändern 3b der Blechrandstreifen 3 zur Aufnahme der auftretenden Bewegungen ausnutzen, obwohl die Bewegung im wesentlichen in den dünneren Bereichen 1 b des Mittelstreifens 1 aufgenommen wird.

## Patentansprüche

1. Vorrichtung zum Überbrücken der Fuge zwischen zwei Teilen eines Bauwerks, insbesondere einer Dacheindeckung oder einer Dachrandeinfassung, mit einem aus gummielastischem Material (Kunstgummi) hergestellten Mittelstreifen (1) und zwei Blechrandstreifen (3), die mit den beidseitig der Fuge liegenden Teilen des Bauwerks zu verbinden sind, sowie mit einer über dem Mittelstreifen (1) vorgesehenen Blechabdeckung (9), die längs der Oberseite und des Mittelbereichs des Kunstgummimittelstreifens (1) auf diesen aufvulkanisiert ist, dadurch gekennzeichnet, dass die Blechabdeckung (9) durchgehend über die ganze Länge der Vorrichtung mit einer Breite (5), die wesentlich schmaler als der Bereich zwischen den Innenkanten (3b) der Blechrandstreifen (3) ist, aufvulkanisiert ist.

2. Vorrichtung nach Anspruch 1, dadurch gekennzeichnet, daß der Kunstgummimittelstreifen (1) in denjenigen Bereichen, in denen er mit den Blechteilen (Blechrandstreifen (3). Blechabdeckung (9)) vulkanisiert ist, dicker und in seinen dazwischen liegenden, nicht mit Blech vulkanisierten Bereichen (1b) dünner ausgebildet ist.

3. Vorrichtung nach einem der vorhergehenden Ansprüche, dadurch gekennzeichnet, daß der Kunstgummimittelstreifen (1) an der Unterseite der Innenränder (3a) der Blechrandstreifen (3) sowie an deren Innenkanten (3b) anvulkanisiert ist, so daß im Bereich unter der Blechabdekkung (9) die Oberseite des Mittelstreifens (1) mit der Oberseite der beiden Blechrandstreifen (3) bündig ist.

4. Vorrichtung nach einem der vorhergehenden Ansprüche, dadurch gekennzeichnet, daß die Innenränder (3a) der Blechrandstreifen (3) im Bereich unter düi- Blectiabdeckung (9) gegenüber den äußeren Teilen (3c) der Blechrandstreifen (3) etwa um die Blechstärke der Blechabdeckung (9) nach unten versetzt sind, so daß die Oberseite der äußeren Teile (3c) der Blechrandstreifen (3) mit der Oberseite der Blechabdeckung (9) etwa bündig ist.

## Claims

1. Device for covering the joint between two construction parts, especially a roof covering or a roof edge bordering, with a center strip (1) made of rubber-elastic material (synthetic rubber) and two sheet metal edge strips (3) to be connected with parts of the construction located on both sides of the joint, as well as with a sheet metal covering (9) provided above the center strip (1), the sheet metal covering being vulcanized onto the synthetic rubber strip (1) along the upper side and the central area thereof, characterized in that the sheet metal covering (9) is vulcanized continuously along the entire length of the device with a width (5) that is substantially narrower than the area between the inner edges (3b) of the sheet metal edge strips (3).

2. Device according to claim 1, characterized in that the synthetic rubber strip (1) is thicker in those areas, in which it is vulcanized with the sheet metal parts (sheet metal edge strips (3), sheet metal covering (9)), and is thinner in its intermediate areas (1 b) not vulcanized with sheet metal.

3. Device according to one of the preceding claims, characterized in that the synthetic rubber center strip (1) is vulcanized to the underside of the inner rims (3a) of the sheet metal edge strips (3) as well as to their inner edges (3b), so that in the region below the sheet metal covering (9) the upper side of the center strip (1) is flush with the upper side of both of the sheet metal edge strips (3).

4. Device according to one of the preceding claims, characterized in that the inner rims (3a) of the sheet metal edge strips (3) in the region below the sheet metal covering (9) are offset downwardly relative to the outer parts (3c) of the sheet metal edge strips (3) by about the sheet metal thickness of the sheet metal covering (9), so that the upper side of the outer parts (3c) of the sheet metal edge strips (3) is about flush with the upper side of the sheet metal covering (9).

## Revendications

1 - Dispositif pour recouvrir le joint entre deux parties d'une construction, en particulier d'une couverture de toit ou d'une bordure de toit, avec une bande médiane (1), fabriquée en matériau élastique (caoutchouc synthétique), et deux bandes latérales en tôle (3), qui sont à assembler aux parties de la construction placées des deux côtés du joint, ainsi qu'avec une plaque de recouvrement en tôle (9), prévue par-dessus la bande médiane (1) et vulcanisée le long de la face supérieure et de la zone médiane de la bande médiane en caoutchouc synthétique (1), sur celle-ci, caractérisé en ce que la plaque de recouvrement en tôle (9) est vulcanisée de bout en bout sur toute la longueur du dispositif, avec une largeur (5) nettement plus étroite que la zone comprise entre les arêtes intérieures (3b) des bandes latérales en tôle (3).

2 - Dispositif suivant la revendication 1, caractérisé en ce que, dans les zones où elle est vulcanisée avec les parties en tôle (bandes latérales en tôle (3), plaque de recouvrement en tôle (9)), la bande médiane en caoutchouc synthétique (1) est plus épaisse et que dans ses zones (1 b) placées entre ces parties et qui ne sont pas vulcanisées avec la tôle, elle est plus mince.

3 - Dispositif suivant une des revendications précédentes, caractérisé en ce que la bande médiane en caoutchouc synthétique (1) est vulcanisée contre le dessous des zones latérales intérieures (3a) des bandes latérales en tôle (3) ainsi que contre leurs arêtes intérieures latérales (3b), de sorte que, dans la zone qui est sous la plaque de recouvrement en tôle (9), le dessus de la bande médiane (1) est jointif avec le dessus des deux bandes latérales en tôle (3).

4 - Dispositif suivant une des revendications précédentes, caractérisé en ce que les zones latérales intérieures (3a) des bandes médianes en tôle (3) sont décalées vers le bas, environ de l'épaisseur de la plaque de recouvrement en tôle (9), par rapport aux parties extérieures (3c) des bandes latérales de tôle (3), dans la zone qui est sous la plaque de recouvrement en tôle (9), de sorte que le dessus des parties extérieures (3c) des bandes latérales en tôle (3) est approximativement jointif avec le dessus de la plaque de recouvrement en tôle (9).
